# EUROPÄISCHE PATENTSCHRIFT

(11) **EP 2 520 756 B1**
(45) Veröffentlichungstag und Bekanntmachung des Hinweises auf die Patenterteilung: **17.07.2013**
(21) Anmeldenummer: 11003710.8
(22) Anmeldetag: 05.05.2011
(51) Int. Cl.: E21B 15/00

(54) **Mastelement für ein Bohrgerät**
Mast element for a drill
Elément de mât pour un appareil de forage

(43) Veröffentlichungstag der Anmeldung: 07.11.2012
(73) Patentinhaber: Klemm Bohrtechnik GmbH, 57489 Drolshagen (DE)
(72) Erfinder: Rietz, Lars, 57439 Attendorn-Mecklinghausen (DE); Hagemeyer, Carl, Dr.-Ing., 57462 Olpe (DE)
(74) Vertreter: Wunderlich, Rainer

(56) Entgegenhaltungen:
- WO-A1-2007/004969
- US-A1- 2004 151 552
- C.J. TANNER: "THE APPLICATION OF ADVANCED COMPOSITE MATERIALS TO PETROLEUM DRILLING STRUCTURE", IADC DRILLING TECHNOLOGY CONFERENCE, 16. März 1977 (1977-03-16), - 18. März 1977 (1977-03-18), Seiten 1-11, XP009156731, New Orleans U.S.A.

## Beschreibung

Die Erfindung betrifft einen Mast für ein Bohrgerät, welcher aus mindestens zwei Mastelementen für ein Bohrgerät aufgebaut ist. Dabei weist ein Mastelement für ein Bohrgerät einen Mastkern und mindestens eine Längsführung auf, welche zum Führen eines Schlittens entlang des Mastelementes an dem Mastkern angeordnet ist.

Bohrgeräte mit derartigen Mastelementen werden beispielsweise auf dem Gebiet des Spezialtiefbaus eingesetzt. Der Mast eines solchen Bohrgerätes kann aus einem oder mehreren Mastelementen aufgebaut sein. Entlang des Mastes ist das Bohrgestänge angeordnet, welches mittels eines Bohrantriebs drehend angetrieben und längs des Mastes verschoben wird. Die Länge des Mastes stellt dabei eine Begrenzung für die Länge des Bohrgestänges dar.

Zum Erreichen größerer Bohrtiefen ist es zum einen bekannt, das Bohrgestänge aus mehreren Bohrgestängeelementen aufzubauen. Die einzelnen Bohrgestängeelemente entsprechen dabei etwa der Länge des Mastes. Mit diesem Bohrverfahren können zwar sehr tiefe Bohrlöcher erstellt werden. Allerdings ist der Montageaufwand für den Einbau eines weiteren Bohrgestängeelementes zeit- und arbeitsintensiv.

Weiterhin ist es bekannt, den Mast eines Bohrgerätes durch Anbau einer sogenannten Mastverlängerung nach oben zu verlängern. Es können dann entsprechend längere Bohrgestänge eingesetzt werden. Allerdings verlagert sich der Schwerpunkt mit dem Anbau einer Mastverlängerung des gesamten Bohrgerätes nach oben. Mit dieser Schwerpunktsverlagerung steigt die Kippgefahr, so dass dem Anbau von Mastverlängerungen Grenzen gesetzt sind.

In US 2004/0151552 A1 ist ein Bohrgerät zum Durchbohren von Beton bekannt. Dabei wird ein Mast aus einem karbonfaserhaltigen Mastelement verwendet, entlang dem ein Schlitten verfahrbar ist.

Gegenstand von WO 2007/004969 A1 ist ein Mast für ein Bohrgerät, welcher aus einem Leichtmetall in Rohrform besteht.

Der Erfindung liegt die **Aufgabe** zugrunde, ein Mastelement für ein Bohrgerät anzugeben, mit welchen in effizienter und sicherer Weise auch größere Bohrtiefen erreicht werden können.

Die Aufgabe wird durch einen Mast für ein Bohrgerät mit den Merkmalen des Anspruchs 1 gelöst. Bevorzugte Ausführungsformen der Erfindung sind in den abhängigen Ansprüchen angegeben.

Ein Mastelement des erfindungsgemäßen Masts ist dadurch gekennzeichnet, dass der Mastkern einen Rohrkörper aufweist, welcher aus einem Faserverbundwerkstoff gebildet ist.

Ein Grundgedanke der Erfindung besteht darin, das Gewicht eines Mastelementes zu reduzieren, indem von der bisherigen Metallbauweise abgegangen wird. Dies wird nach der Erfindung dadurch erreicht, dass der Mastkern als ein Rohrkörper aus einem Faserverbundwerkstoff gebildet wird. Gegenüber herkömmlichen Mastelementen, selbst wenn diese in Gitterstruktur aufgebaut sind, können so Gewichtseinsparungen von bis zu 40% und mehr erzielt werden. Durch einen derartigen leichten Mastaufbau bleibt auch bei größeren Masthöhen der Schwerpunkt des gesamten Bohrgerätes relativ nahe am Boden, so dass die Kippgefahr erheblich vermindert ist.

Grundsätzlich kann der Rohrkörper eine beliebige Querschnittsform aufweisen, etwa eine ovale oder polygonale Form. Eine besonders gute Stabilität wird erfindungsgemäß dadurch erreicht, dass der Rohrkörper ein kreisförmiges oder rechteckiges Querschnittsprofil aufweist. Mit einem derartigen ringförmig geschlossenen Querschnittsprofil wird eine hohe Knicksteifigkeit bei einem geringen Gewicht erreicht.

Grundsätzlich können verschiedenste Faserverbundwerkstoffe zur Herstellung des Mastkernes vorgesehen sein. Beispielsweise sind Glasfasern oder verschiedene Kunststofffasern möglich. Die Faserverbundwerkstoffe können mit bekannter Laminat- oder Wabenstruktur alleine oder in Kombination mit anderen Faserverbundwerkstoffen oder auch anderen Keramik- oder Metallwerkstoffen eingesetzt werden.

Besonders bevorzugt ist es nach der Erfindung, dass als Faserverbundwerkstoff ein kohlenstofffaserverstärkter Kunststoff, auch CFK genannt, vorgesehen ist. Dieser Werkstoff bietet ein sehr gutes Verhältnis zwischen Stabilität und Gewicht.

Der Mastkern bildet einen wesentlichen Teil des Mastelementes, wobei weitere Funktionskomponenten an dem Mastkern zum Bilden des Mastelementes angeordnet sind. Der Mastkern erstreckt sich grundsätzlich über die nahezu gesamte Länge des Mastelementes und sorgt maßgeblich für die Knick- und Torsionssteifigkeit des Mastelementes. An dem Mastelement können neben der Längsführung weitere Funktionskomponenten, etwa zum Anschluss weiterer Mastelemente oder das Vorschubsystem, welches Stellzylinder, Winden, Getriebe, Motore, Rollenketten oder Zahnstangen aufweisen kann, vorgesehen sein.

Eine vorteilhafte Ausführungsform besteht nach der Erfindung darin, dass an zumindest einem Ende des Mastkernes ein Verbindungsflansch angeordnet ist. Der Verbindungsflansch ist insbesondere zum Verbinden mit einem angrenzenden Mastelement ausgebildet.

Grundsätzlich können der Verbindungsflansch und die weiteren Funktionskomponenten ebenfalls aus einem Faserverbundwerkstoff gefertigt sein. Hinsichtlich des Verschleißverhaltens ist es nach der Erfindung vorteilhaft, dass der mindestens eine Verbindungsflansch und/oder die Längsführung aus einem Metallwerkstoff gefertigt sind. Als Metallwerkstoff sind insbesondere Stahl oder für die Führungsschienen spezielle Gleitbronzen bevorzugt einsetzbar.

Zur Erhöhung der Steifigkeit des Mastkernes ist es nach der Erfindung vorgesehen, dass entlang des Mastkernes Gurtelemente, insbesondere aus einem Faserverbundwerkstoff, angebracht sind. Die Gurtelemente umfassen zumindest einen Teil des Außenumfanges des Mastkernes und sind bevorzugt in gleichmäßigen Abständen zueinander entlang des Mastkernes angeordnet. Hierdurch werden die Knicksteifigkeit sowie die Druckfestigkeit des rohrförmigen, länglichen Mastkernes erhöht. Die Gurtelemente können vorzugsweise eine U-förmige oder ringförmig geschlossene Gestalt aufweisen. Grundsätzlich können diese aus Metall sein, wobei jedoch zur Gewichtseinsparung ebenfalls die Verwendung von Faserverbundwerkstoff erfindungsgemäß vorteilhaft ist.

Nach der Erfindung besteht eine bevorzugte Weiterbildung darin, dass im Bereich der Gurtelemente Halteplatten zur Befestigung der Längsführung angeordnet sind. Die Halteplatten können dabei ebenfalls aus dem Faserverbundwerkstoff oder einem Metallwerkstoff gefertigt sein. Neben der Längsführung können auch weitere Funktionskomponenten an diesen Halteplatten angebracht werden. Die Halteplatten sind dabei insbesondere mit den Gurtelementen fest verbunden, insbesondere verklebt und/oder verschraubt. Auf diese Weise werden die Haltekräfte zum Befestigen der zusätzlichen Funktionskomponente über einen größeren Umfangsbereich in den rohrförmigen Mastkern eingeleitet.

Weiterhin ist es nach der Erfindung bevorzugt, dass die Längsführung mindestens eine Führungsschiene aufweist. Bevorzugt können auch zwei oder mehrere Führungsschienen zum Führen eines Schlittens entlang des Mastes vorgesehen sein. Auf diese Weise wird eine herkömmliche Schlittenführung erreicht, so dass herkömmliche Bohrschlitten oder Spülkopfwagen entlang des Mastelementes geführt werden können.

Die Erfindung betrifft einen Mast für ein Bohrgerät, welcher aus mindestens zwei Mastelementen aufgebaut ist, wobei zumindest ein Mastelement gemäß der vorbeschriebenen Erfindung ausgebildet ist. Es ist jedoch auch möglich und bevorzugt, lediglich einen oder nur einen Teil der Mastelemente in der erfindungsgemäßen Leichtbauweise auszubilden, während zumindest ein anderes Mastelement in herkömmlicher Weise aus einem Metallwerkstoff gebildet ist. In vorteilhafter Weise sind insbesondere die oberen, vom Bohrloch abgewandten Mastelemente in efindungsgemäßer Weise ausgebildet, um hierdurch der Kippgefahr entgegenzuwirken.

Weiterhin umfasst die Erfindung ein Bohrgerät mit einem Trägerfahrzeug und einem daran angebrachten Mast, entlang welchem zumindest entlang eines Teilabschnittes ein Bohrantrieb zum drehenden Antreiben und axialem Verschieben eines Bohrgestänges gelagert ist, wobei der vorbeschriebene Mast vorgesehen ist.

Grundsätzlich können die Mastelemente gleich aufgebaut sein. Entsprechend der unterschiedlichen Funktion können jedoch unterschiedlich ausgebildete Mastelemente zum Aufbau des Mastes vorgesehen werden. So ist es nach der Erfindung bevorzugt, dass ein erstes unteres Mastelement mit dem Trägerfahrzeug verbunden ist, wobei entlang des ersten unteren Mastelementes der Bohrantrieb entlang einer ersten Längsführung verschiebbar gelagert ist, und dass ein zweites oberes Mastelement vorgesehen ist, welches eine zweite Längsführung zum Führen eines Spülkopfes aufweist. Ein Spülkopf dient dabei zur Verbindung eines Zuführschlauches an das obere Ende des hohlen drehenden Bohrgestänges zur Zuführung von Betonsuspension oder einer Spülflüssigkeit. Grundsätzlich können die erste Längsführung und die zweite Längsführung gleich ausgebildet sein. Es ist jedoch auch möglich, dass die beiden Längsführungen eine unterschiedliche Form aufweisen, da insbesondere die Längsführung für den Bohrantrieb an dem Bohrschlitten größere Kräfte aufzunehmen hat.

Eine weitere vorteilhafte Ausgestaltung der Erfindung besteht darin, dass zwischen dem ersten unteren Mastelement und dem zweiten oberen Mastelement mindestens ein mittleres Mastelement angeordnet ist. Auf diese Weise können relativ große Masthöhen mit einer Vielzahl von Mastelementen erzielt werden.

Die Erfindung wird nachfolgend anhand von bevorzugten Ausführungsbeispielen weiter erläutert, welche schematisch in den Zeichnungen dargestellt sind. In den Zeichnungen zeigen:
- Fig. 1: eine perspektivische Ansicht eines erfindungsgemäßen Mast-elementes;
- Fig. 2: eine perspektivische Ansicht eines weiteren erfindungsgemä-ßen Mastelementes mit angeordneten Funktionskomponenten;
- Fig. 3: eine Seitenansicht eines erfindungsgemäßen Bohrgerätes mit Mast aus zwei Mastelementen; und
- Fig. 4: eine Seitenansicht eines weiteren erfindungsgemäßen Bohrge-rätes mit einem Mast aus drei Mastelementen.

Gemäß Fig. 1 umfasst ein erfindungsgemäßes Mastelement 30 einen länglichen, kastenförmigen Mastkern 32. Der Mastkern 32 ist als ein Rohrkörper mit einem inneren Hohlraum ausgebildet. Die Wanddicke des rohrförmigen Mastkernes 32 beträgt abhängig von der Länge und dem Querschnittsprofil vorzugsweise zwischen 4 mm und einigen cm.

Der Mastkern 32 erstreckt sich im Wesentlichen über die gesamte Länge des Mastelementes 30 und bildet dessen Hauptteil. An seinen beiden Enden sind plattenförmige Verbindungsflansche 38a und 38b befestigt. Die plattenförmigen Verbindungsflansche 38a, 38b sind aus Stahl gefertigt, während der Mastkern 32 aus einem Faserverbundwerkstoff aufgebaut ist. Dabei ist insbesondere ein kohlenstofffaserverstärkter Kunststoff eingesetzt, welcher in bekannter Weise eine Laminat- oder Wabenstruktur aufweist. Die Verbindungsflansche 38a, 38b dienen zum Anschluss weiterer Mastelemente 30 zum Bilden eines Mastes für ein Bohrgerät.

Abhängig von dem konkreten Einsatzzweck des Mastelementes 30 sind an dem Mastkern 32 weitere Funktionskomponenten angeordnet. Insbesondere ist an einer Seite des rohrförmigen Mastkernes 32, welcher ein rechteckiges Querschnittsprofil aufweist, eine Längsführung 34 ausgebildet. Die Längsführung 34 umfasst zwei parallel zueinander angeordnete Führungsschienen 36a, 36b, welche aus Metall gefertigt und an dem Mastkern 32 angebracht sind.

Entlang des Mastkernes 32 sind in gleichmäßigen Abständen bandförmige Gurtelemente 40 am Außenumfang des Mastkernes 32 angeordnet. Die Gurtelemente 40 erstrecken sich zumindest um einen Teilbereich des Außenumfangs des Mastkernes 32, um dessen Steifigkeit weiter zu erhöhen. Die Gurtelemente 40 sind im dargestellten Ausführungsbeispiel U-förmig aus demselben Faserverbundwerkstoff wie der Mastkern 32 gefertigt und fest mit diesem verbunden. Im Bereich der bandförmigen Gurtelemente 40 sind metallische Halteplatten 42 angeordnet, mit welchen die seitlich vorstehenden Führungsschienen 36a, 36b mittels Schraubverbindungen fest an dem Mastkern 32 angebracht sind.

In Fig. 2 ist das Mastelement 30 von Fig. 1 mit zusätzlichen Funktionskomponenten versehen. An der Längsführung 34 am Mastkern 32 ist ein Spülkopf 18 linear verschiebbar gelagert. Der Spülkopf 18 ist an seinem unteren, längsseitigen Ende zur festen Verbindung mit dem drehenden, nicht dargestellten Bohrgestänge, ausgebildet. An seinem abgewandten oberen, rechtsseitigen Ende ist der Anschluss für eine Schlauchverbindung zum Bilden einer Fluidverbindung zum rohrförmigen Bohrgestänge vorgesehen. Der Spülkopf 18 ist an einem Spülkopfwagen 22 befestigt, welcher über Führungsrollen 26 entlang der Längsführung 34 linear geführt ist. An dem Spülkopfwagen 22 ist an einem Haltearm ein Schlauchhalter 24 für insgesamt drei Schläuche vorgesehen, um Fluidschläuche zum Spülkopf 18 zu führen.

Weiterhin ist eine Bohrgestängeabstützung 50 mit einer Stützplatte 52 vorgesehen, welche zur Ausknicksicherung für das Bohrgestänge dient. Die Stützplatte 52 ist an einem Stützwagen 54 gelagert, welcher ebenfalls mittels Führungsrollen 56 entlang der Längsführung 34 linear verschiebbar geführt ist.

Der Stützwagen 54 ist über zwei Verbindungsstangen 58 fest mit einem beabstandeten Verbindungswagen 60 verbunden, welcher ebenfalls entlang der Längsführung 34 über Führungsrollen 62 verschiebbar geführt ist. An den Verbindungsstangen 58 ist der Spülkopfwagen 22 etwa in der Mitte zwischen dem Stützwagen 54 und dem Verbindungswagen 60 verschiebbar gelagert.

Ein nach der Erfindung ausgebildetes Bohrgerät 10 mit einem Mast 20 ist in Fig. 3 dargestellt. Der Mast 20 ist über eine grundsätzlich bekannte Verstellmechanik 28 in vielfältigen Winkellagen verstellbar an dem Trägerfahrzeug 12 angeordnet.

Der Mast 20 ist im vorliegenden Ausführungsbeispiel aus einem ersten unteren Mastelement 30a und einem zweiten oberen Mastelement 30b aufgebaut. Hierzu ist das obere Mastelement 30b über den plattenförmigen Flansch 38 an einem plattenförmigen Gegenflansch 39 lösbar befestigt, welcher am oberen Ende des unteren Mastelementes 30a angeordnet ist.

Im vorliegenden Ausführungsbeispiel ist das untere Mastelement 30a in herkömmlicher Weise aus Metall ausgebildet und stellt den am Bohrgerät 10 üblicherweise angeordneten Grundmast dar. Lediglich das obere Mastelement 30b ist erfindungsgemäß mit einem Mastkern 32 aus einem Faserverbundwerkstoff gebildet und stellt eine Mastverlängerung dar. Dies ermöglicht das Abbohren eines relativ langen Bohrgestänges 16, dessen Länge die Länge des unteren Mastelementes 30a als Grundmast deutlich überschreitet. Es ist so ein effizientes Niederbringen einer relativ tiefen Bohrung in einem Bohrvorgang ohne zusätzliche Montagevorgänge zusätzlicher Gestänge möglich. Durch die erfindungsgemäße Mastverlängerung durch das obere Mastelement 30b in der erfindungsgemäßen Leichtbauweise wird trotz der mehr als Verdoppelung der ursprünglichen Mastlänge nur eine relativ geringe Schwerpunktverlagerung nach oben des Bohrgerätes 10 erreicht.

An einer Vorderseite des oberen Mastelementes 30b ist eine zweite Längsführung 34b ausgebildet. Diese dient zur Führung des Spülkopfwagens 22 mit dem Spülkopf 18, welcher am oberen Ende des Bohrgestänges 16 angeschlossen ist. An der Vorderseite des unteren Mastelements 30a befindet sich eine erste Längsführung 34a, entlang welcher ein Bohrschlitten 15 mit einem Bohrantrieb 14 axial verfahrbar gelagert ist. Bevorzugterweise sind die erste Längsführung 34a und die zweite Längsführung 34b gleich ausgebildet, so dass etwa der Spülkopfwagen 22 auch auf das untere Mastelement 34a geschoben werden kann. Der Bohrantrieb 14 weist in bekannter Weise eine Hohlwelle auf, durch welche das Bohrgestänge 16 verschiebbar hindurchragt und drehend angetrieben werden kann.

Auch wenn das dargestellte Bohrgerät 10 vorzugsweise zum Abbohren eines einzelnen Bohrgestänges 16 vorgesehen ist, ist es selbstverständlich auch möglich, das Bohrgestänge 16 mit mehreren Bohrgestängeelementen abzubohren.

In Fig. 4 ist ein weiteres Bohrgerät 10 dargestellt, welches von dem Bohrgerät 10 in Fig. 3 abgewandelt ist. Die Abwandlung betrifft lediglich den Mast 20, so dass hinsichtlich der Beschreibung der weiteren Teile des Bohrgerätes 10 auf die Ausführungen zur Fig. 3 verwiesen wird.

In dem Ausführungsbeispiel nach Fig. 4 ist der Mast 20 aus einem unteren bohrlochseitigen Mastelement 30a, welches entsprechend Fig. 3 ausgebildet ist, und einem oberen Mastelement 30b aufgebaut, zwischen denen zusätzlich ein drittes mittleres Mastelement 30c angeordnet ist.

Das mittlere Mastelement 30c ist in einer herkömmlichen Leichtbauweise mit einer Gitterstrebenstruktur ausgebildet. Lediglich das obere Mastelement 30b ist mit einem erfindungsgemäßen Mastkern 32 mit einem Rohrkörper aus einem Faserverbundwerkstoff gefertigt. Wie bei dem vorgenannten Ausführungsbeispiel gemäß Fig. 3 kann der Spülkopfwagen 22 von dem oberen Mastelement 30b über das mittlere Mastelement 30c bis zu dem unteren Mastelement 30a gefahren werden. Hierzu sind an allen Mastelementen gleiche Längsführungen ausgebildet.

## Patentansprüche

1. Mast für ein Bohrgerät (10), welcher aus mindestens zwei Mastelementen (30) für ein Bohrgerät (10) aufgebaut ist,
wobei mindestens eines der Mastelemente (30, 30b) einen Mastkern (32) und mindestens eine Längsführung (34) aufweist, welche zum Führen eines Schlittens entlang des Mastelementes (30) an dem Mastkern (32) angeordnet ist, wobei der Mastkern (32) einen Rohrkörper aufweist, welcher aus einem Faserverbundwerkstoff gebildet ist, und
wobei zumindest ein anderes Mastelement (30a) aus einem Metallwerkstoff gebildet ist und eine zweite Längsführung (34b) aufweist.

2. Mast nach Anspruch 1,
**dadurch gekennzeichnet,**
**dass** der Rohrkörper ein kreisringförmiges oder rechteckiges Querschnittsprofil aufweist.

3. Mast nach Anspruch 1 oder 2,
**dadurch gekennzeichnet,**
**dass** als Faserverbundwerkstoff ein kohlenstofffaserverstärkter Kunststoff (CFK) vorgesehen ist.

4. Mast nach einem der Ansprüche 1 bis 3,
**dadurch gekennzeichnet,**
**dass** an zumindest einem Ende des Mastkernes (32) ein Verbindungsflansch (38) angeordnet ist.

5. Mast nach einem der Ansprüche 1 bis 4,
**dadurch gekennzeichnet,**
**dass** der mindestens eine Verbindungsflansch (38) und/oder die Längsführung (34) aus einem Metallwerkstoff gefertigt sind.

6. Mast nach einem der Ansprüche 1 bis 5,
**dadurch gekennzeichnet,**
**dass** entlang des Mastkernes (32) Gurtelemente (40), insbesondere aus einem Faserverbundwerkstoff, angebracht sind.

7. Mast nach Anspruch 6,
**dadurch gekennzeichnet,**
**dass** im Bereich der Gurtelemente (40) Halteplatten (42) zur Befestigung der Längsführung (34) angeordnet sind.

8. Mast nach einem der Ansprüche 1 bis 7,
**dadurch gekennzeichnet,**
**dass** die Längsführung (34) mindestens eine Führungsschiene (36) aufweist.

9. Bohrgerät mit einem Trägerfahrzeug (12) und einem daran angebrachten Mast (20), entlang welchem zumindest entlang eines Teilabschnittes ein Bohrantrieb (14) zum drehenden Antreiben und axialen Verschieben eines Bohrgestänges (16) gelagert ist,
**dadurch gekennzeichnet,**
**dass** ein Mast (20) nach einem der Ansprüche 1 bis 8 vorgesehen ist.

10. Bohrgerät nach Anspruch 9,
**dadurch gekennzeichnet,**
**dass** ein erstes unteres Mastelement (30a) mit dem Trägerfahrzeug (12) verbunden ist, wobei entlang des ersten unteren Mastelementes (30a) der Bohrantrieb (14) entlang einer ersten Längsführung (34a) verschiebbar gelagert ist, und
**dass** ein zweites oberes Mastelement (30b) vorgesehen ist, welches eine zweite Längsführung (34b) zum Führen eines Spülkopfes (18) aufweist.

11. Bohrgerät nach Anspruch 10,
**dadurch gekennzeichnet,**
**dass** zwischen dem ersten unteren Mastelement (30a) und dem zweiten oberen Mastelement (30b) mindestens ein mittleres Mastelement (30c) angeordnet ist.

## Claims

1. Mast for a drilling device (10), which is constructed of at least two mast elements (30) for a drilling device (10),
wherein at least one of the mast elements (30, 30b) has a mast core (32) and at least one longitudinal guide (34), which is arranged on the mast core (32) for guiding a sledge along the mast element (30),
wherein the mast core (32) has a tubular body formed of a fiber composite material, and
wherein at least another mast element (30a) is formed of a metal material and has a second longitudinal guide (34b).

2. Mast according to claim 1,
**characterized in that**
the tubular body has a circular ring-shaped or rectangular cross-sectional profile.

3. Mast according to claim 1 or 2,
**characterized in that**
as fiber composite material a carbon fiber reinforced plastic (CFK) is provided.

4. Mast according to any one of claims 1 to 3,
**characterized in that**
on at least one end of the mast core (32) a connecting flange (38) is arranged.

5. Mast according to any one of claims 1 to 4,
**characterized in that**
the at least one connecting flange (38) and/or the longitudinal guide (34) are produced of a metal material.

6. Mast according to any one of claims 1 to 5,
**characterized in that**
along the mast core (32) belt elements (40), in particular consisting of a fiber composite material, are fixed.

7. Mast according to claim 6,
**characterized in that**
in the area of the belt elements (40) retaining plates (42) for fastening the longitudinal guide (34) are arranged.

8. Mast according to any one of claims 1 to 7,
**characterized in that**
the longitudinal guide (34) has at least one guide rail (36).

9. Drilling device with a carrier vehicle (12) and a mast (20) fixed thereon, along which, at least along a partial, section, a drill drive (14) is supported for rotationally driving and axially displacing a drill rod (16),
**characterized in that**
a mast (20) according to any one of claims 1 to 8 is provided.

10. Drilling device according to claim 9,
**characterized in that**
a first lower mast element (30a) is connected to the carrier vehicle (12), wherein along the first lower mast element (30a) the drill drive (14) is supported in a displaceable manner along a first longitudinal guide (34a),
and
**in that** a second upper mast element (30b) is provided which has a second longitudinal guide (34b) for guiding a flush head (18).

11. Drilling device according to claim 10,
**characterized in that**
between the first lower mast element (30a) and the second upper mast element (30b) at least one middle mast element (30c) is arranged.

## Revendications

1. Mât pour un appareil de forage (10), qui est- constitué d'au moins deux éléments de mât (30) pour un appareil de forage (10),
dans lequel au moins l'un des éléments de mât (30, 30b) présente une âme de mât (32) et au moins un guidage longitudinal (34) qui est placé sur l'âme de mat (32) pour guider un chariot le long de l'élément de mât (30),
dans lequel l'âme de mât (32) présente un corps tubulaire qui est formé d'un matériau composite à fibres, et
dans lequel au moins un autre élément de mât (30a) est formé d'un matériau métallique et présente un deuxième guidage longitudinal (34b).

2. Mât selon la revendication 1, **caractérisé en ce que** le corps tubulaire présente un profil de section rectangulaire ou en forme d'arc de cercle.

3. Mât selon la revendication 1 ou 2, **caractérisé en ce que**, comme matériau composite à fibres, il est prévu une matière plastique renforcée de fibres de carbone (CFK).

4. Mât selon l'une des revendications 1 à 3, **caractérisé en ce qu'**à au moins une extrémité de l'âme de mât (32) est placée une bride de liaison (38).

5. Mât selon l'une des revendications 1 à 4, **caractérisé en ce que** la bride de liaison (38) au nombre d'au moins un et/ou le guidage longitudinal (34) sont fabriqués dans un matériau métallique.

6. Mât selon l'une des revendications 1 à 5, **caractérisé en ce que** le long de l'âme de mat (32) sont placés des éléments de ceinture (40), en particulier dans un matériau composite à fibres.

7. Mât selon la revendication 6, **caractérisé en ce qu'**au niveau des éléments de ceinture (40) sont placées des plaques de maintien (42) pour fixer le guidage longitudinal (34).

8. Mât selon l'une des revendications 1 à 7, **caractérisé en ce que** le guidage longitudinal (34) présente au moins un rail de guidage (36).

9. Appareil de forage avec un véhicule porteur (12) et un mât (20) placé dessus, le long duquel est monté, au moins le long d'une sous-section, un entraînement de forage (14) pour entraîner en rotation et déplacer axialement une ligne de forage (16),
**caractérisé en ce qu'**il est prévu un mât (20) selon l'une des revendications 1 à 8.

10. Appareil de forage selon la revendication 9, **caractérisé en ce qu'**un premier élément inférieur de mât (30a) est relié au véhicule porteur (12), dans lequel l'entraînement de forage (14) est monté mobile le long d'un premier guidage (34a) le long du premier élément inférieur de mât (30a), et
**en ce qu'**un deuxième élément supérieur de mât (30b) est prévu, qui présente un deuxième guidage longitudinal (34b) pour guider une tête de rinçage (18).

11. Appareil de forage selon la revendication 10, **caractérisé en ce qu'**entre le premier élément inférieur de mât (30a) et le deuxième élément supérieur de mât (30b) est placé au moins un élément de mât intermédiaire (30c).
